# EUROPÄISCHE PATENTSCHRIFT

(11) **EP 1 612 330 B1**
(45) Veröffentlichungstag und Bekanntmachung des Hinweises auf die Patenterteilung: **12.08.2009**
(21) Anmeldenummer: 05003012.1
(22) Anmeldetag: 12.02.2005
(51) Int. Cl.: E01B 29/26

(54) **Nagelziehmaschine**
Spike puller
Extracteur de crampons de rail

(30) Priorität: 30.06.2004 DE 202004010216 U
(43) Veröffentlichungstag der Anmeldung: 04.01.2006
(73) Patentinhaber: Robel Bahnbaumaschinen GmbH, 83395 Freilassing (DE)
(72) Erfinder: Widlroither, Otto, 83395 Freilassing (DE)

(56) Entgegenhaltungen:
- DE-A1- 1 935 427
- US-A- 3 883 118

## Beschreibung

Die Erfindung betrifft eine Nagelziehmaschine zum Ziehen von Schienennägeln aus Schwellen eines Gleises, mit einer zur Anlage an einen Nagelkopf ausgebildete Greifelemente aufweisenden Klemmvorrichtung, wobei für die Bewegung der Greifelemente ein Klemmantrieb und für die Höhenverstellung der Klemmvorrichtung ein Höhenverstellantrieb vorgesehen ist.

US-A-3 883 118 beschreibt eine derartige Nagelziehmaschine in Form eines unter eigenem Antrieb gleisverfahrbaren Schienenfahrzeugs. Die zu beiden Seiten einer Schiene angeordneten Klemmvorrichtungen weisen Greifzangen auf, deren Abstand zueinander in Schienenlängsrichtung etwa der Länge einer Schwellenplatte entspricht. Ein auf der Maschine sitzenden Bediener muß die Klemmvorrichtung lediglich ungefähr über der betreffenden Einsatzstelle positionieren, um einen in diesem Schwellenplatten-Bereich gelegenen Nagel automatisch zu erfassen und herauszuziehen.

DE 19 35 427 A1 offenbart eine von Hand verfahrbare Vorrichtung zum Ziehen von Federnägeln. Diese weisen jeweils eine Schlaufe auf, in die ein - auf einer Seite offener - Ziehhaken eingeführt wird, um den Federnagel aus der Schwelle zu ziehen. Das Einfädeln des Hakens erfolgt durch händisches Verschieben und Verschwenken der über der betreffenden Schiene positionierten Vorrichtung.

Eine weitere Maschine ist durch EP 1 041 202 A1 bekannt, bei der die zangenförmigen Greifelemente in einem zylinderförmigen Rohr hochgezogen und dabei automatisch für ein Erfassen des Nagelkopfes zueinander bewegt werden. Dies hat allerdings den Nachteil, dass deformierte Nagelköpfe bzw. solche anderer Bauart nicht oder nur erschwert erfassbar sind.

Die Aufgabe der vorliegenden Erfindung liegt nun in der Schaffung einer Maschine der gattungsgemäßen Art mit verbesserter Bedienbarkeit bei gleichzeitig kompakter Bauweise.

Erfindungsgemäß wird diese Aufgabe mit einer Maschine der eingangs genannten Art durch die im Kennzeichen des Hauptanspruches angeführten Merkmale gelöst.

Mit dieser Ausbildung wird in vorteilhafter Weise eine besonders kompakte und daher leichte, aus Klemmvorrichtung und Stützfuß bestehende Einheit geschaffen, die sich durch ergonomisch günstige Bedienbarkeit und Handlichkeit auszeichnet, und zwar insbesondere beim Einsatz auf einer von Hand verfahrbaren Kleinmaschine. Ein weitere Vorteil besteht darin, dass die Bedienungsperson lediglich auf die richtige Platzierung bzw. Zentrierung der Klemmzange achten muss, wobei gleichzeitig und automatisch auch der Stützfuß in der korrekten Lage auf der Schwelle positioniert ist. Außerdem ist ein vollkommen problemloser und rascher Wechsel von der einen auf die benachbarte Schienenlängsseite möglich, ohne dass dazu irgendwelche Umrüst- oder Einstellungsarbeiten erforderlich wären.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
- Fig. 1: eine Seitenansicht einer Nagelziehmaschine, und
- Fig. 2: eine Detailansicht einer zum Erfassen eines Schienennagels ausgebildeten Klemmvorrichtung.

Eine in Fig. 1 dargestellte Nagelziehmaschine 1 weist einen durch Spurkranzrollen 2 auf einem Gleis 3 verfahrbaren Maschinenrahmen 4 mit einem Motor 5 und einer Hydraulikanlage 6 auf. An einem vom Motor 5 distanzierten Ende sind Bedienungshandgriffe 7 mit Steuereinrichtungen 8 vorgesehen. Der Maschinenrahmen 4 ist um eine in Gleisquerrichtung verlaufende Achse 9 verschwenkbar auf einem Schlitten 10 gelagert. Dieser ist seinerseits auf einem Fahrgestellrahmen 11 in Gleisquerrichtung verschiebbar.

Zwischen dem Schlitten 10 und den Bedienungshandgriffen 7 befindet sich ein Werkzeugträger 12, der um eine Achse 13 verschwenkbar am Maschinenrahmen 4 befestigt ist. Die Achse 13 verläuft bezüglich einer Gleisebene 14 in normaler Richtung. Der Werkzeugträger 12 ist durch eine Arretiereinrichtung 19 in seiner Schwenkbewegung um die Achse 13 fixierbar.

Wie auch in Fig. 2 ersichtlich, ist am Werkzeugträger 12 ein normal zur Gleisebene 14 verlaufender Stützfuß 15 befestigt, der an einem unteren Ende 16 mit einem zur Auflage auf einer Schwelle 17 vorgesehenen Stützteller 18 verbunden ist. Dieser ist in einer - normal zur Gleisebene 14 verlaufenden - Längsrichtung 21 des Stützfußes 15 relativ zu diesem verschiebbar gelagert und wahlweise durch Schrauben 20 mit diesem verbindbar.

Auf dem Stützfuß 15 ist ein - mit einer Klemmvorrichtung 22 verbundener - Zangenträger 28 in einer Führung 24 in Längsrichtung 21 höhenverschiebbar gelagert. Die Höhenverstellung der Klemmvorrichtung 22 erfolgt durch einen am Werkzeugträger 12 befestigten Höhenverstellantrieb 23. Die Klemmvorrichtung 22 weist zwei zangenförmige Greifelemente 25 auf, die durch einen Klemmantrieb 26 um eine Zangenachse 27 verschwenkbar sind. Der Klemmantrieb 26 ist mit dem Zangenträger 28 verbunden. Die Klemmvorrichtung 22 und der Stützfuß 15 sind bezüglich einer - durch voneinander distanzierte Spurkranzrollen 2 definierten - Maschinenlängsrichtung 31 hintereinander angeordnet.

Im Arbeitseinsatz wird die Maschine mit Hilfe der Bedienungshandgriffe 7 derart platziert, dass die Klemmvorrichtung 22 mit geöffneten Greifelementen 25 über einen Nagelkopf 29 eines Schienennagels 30 zu liegen kommt. Unter Beaufschlagung des Klemmantriebes 26 werden beide Greifelemente 25 mit einer wahlweise einstellbaren Klemmkraft zueinander bewegt, wodurch der Nagelkopf 29 formschlüssig erfasst wird (Fig. 2). Mit der darauf folgenden Aktivierung des Höhenverstellantriebes 23 wird - unter Anpressung des Stütztellers 18 auf die Schwelle 17 - der Zangenträger 28 mitsamt der Klemmvorrichtung 22 und dem Klemmantrieb 26 angehoben und dabei der Schienennagel 30 aus der Schwelle 17 gezogen.

Im Falle von schrägliegenden Schwellen 17 kann unter kurzzeitiger Lösung der Arretiereinrichtung 19 die Klemmvorrichtung 22 durch Schwenkung des Werkzeugträgers 12 optimal an die spezielle Lage des Schienennagels 30 angepasst werden. Um einen Schienennagel 30 auch an der gegenüberliegenden Schienenseite ziehen zu können, muss lediglich die Maschine 1 geringfügig um die Achse 9 geschwenkt werden, bis Klemmvorrichtung 22 und Stützteller 18 über der Schienenoberkante zu liegen kommen. Durch Querverschieben der Maschine 1 mit Hilfe des Schlittens 10 sind die Greifelemente 25 über dem zu ziehenden Schienennagel 30 zentrierbar. Durch Absenken des Zangenträgers 28 erfolgt die Einleitung des nächsten Ziehvorganges.

Alternativ besteht natürlich auch die Möglichkeit, den Zangenträger 28 fix am Stützfuß 15 anzuordnen und beispielsweise den Stützteller 18 durch einen Antrieb relativ zum Stützfuß 15 in Längsrichtung 21 zu verstellen, um damit einen Schienenagel 30 aus einer Schwelle 17 zu ziehen.

## Patentansprüche

1. Nagelziehmaschine zum Ziehen von Schienennägeln (30) aus Schwellen (17) eines Gleises (3), mit einer zur Anlage an einen Nagelkopf (29) ausgebildete Greifelemente (25) aufweisenden Klemmvorrichtung (22), wobei für die Bewegung der Greifelemente(25) ein Klemmantrieb (26) und für die Höhenverstellung der Klemmvorrichtung(22) ein Höhenverstellantrieb (23) vorgesehen ist, **dadurch gekennzeichnet, dass** die Klemmvorrichtung (22) mitsamt dem Klemmantrieb (26) auf einem zur Auflage auf einer Schwelle(17) vorgesehenen Stützfuß (15) höhenverstellbar gelagert ist und dass bezüglich einer- durch voneinander distanzierte Spurkranzrollen(2) definierten - Maschinenlängsrichtung (31) die Klemmvorrichtung (22) und der Stützfuß (15) hintereinander angeordnet sind, wobei der Stützfuß (15) von Bedienungshandgriffen (7) weiter distanziert ist als die Klemmvorrichtung (22), und die Klemmvorrichtung (22) und der Stützfuß (15) auf einem Werkzeugträger (12) befestigt sind, der auf einem durch die Spurkranzrollen(2) am Gleis(3) verfahrbaren Maschinenrahmen (4) gelagert ist, wobei der Maschinenrahmen (4) auf einem Schlitten gelagert ist, der auf einem Fahrgestellrahmen (11) in Gleisquerrichtung verschiebbar ist.

2. Maschine nach Anspruch 1, **dadurch gekennzeichnet, dass** der Werkzeugträger (12) um eine Achse (13) verschwenkbar auf dem Maschinenrahmen (4) gelagert ist.

3. Maschine nach Anspruch 2, **dadurch gekennzeichnet, dass** der Werkzeugträger (12) durch eine Arretiereinrichtung (19) in seiner Schwenkposition relativ zum Maschinenrahmen (4) arretierbar ist.

4. Maschine nach Anspruch 1, **dadurch gekennzeichnet, dass** ein unteres Ende (16) des Stützfußes (15) als Stützteller (18) ausgebildet ist, der in einer Längsrichtung (21) des Stützfußes (15) relativ zu diesem verschiebbar gelagert und bezüglich der Verschieberichtung wahlweise mit diesem verbindbar ist.

## Claims

1. A spike pulling machine for pulling rail spikes (30) from sleepers (17) of a track (3), comprising a clamping device (22) having gripping elements (25) designed for application to a spike head (29), wherein a clamping drive (26) is provided for the movement of the gripping elements (25) and a vertical adjustment drive (23) is provided for the vertical adjustment of the clamping device (22), **characterized in that** the clamping device (22) together with the clamping drive (26) is mounted for vertical adjustment on a supporting leg (15) provided for placement upon a sleeper (17), and that the clamping device (22) and the supporting leg (15) are arranged one following the other with respect to a longitudinal direction (31) of the machine defined by flanged rollers (2) spaced from one another, wherein the supporting leg (15) is distanced from operating handles (7) farther than the clamping device (22), and the clamping device (22) and the supporting leg (15) are fastened on a tool carrier (12) which is supported on a machine frame (4) mobile by means of the flanged rollers (2) on the track (3), wherein the machine frame (4) is supported on a carriage which is displaceable on a chassis frame (11) in the transverse direction of the track.

2. A machine according to claim 1, **characterized in that** the tool carrier (12) is supported on the machine frame (4) for pivoting about an axis (13).

3. A machine according to claim 2, **characterized in that** the tool carrier (12) may be fixed in its pivoted position relative to the machine frame (4) by means of a locking device (19).

4. A machine according to claim 1, **characterized in that** a lower end (16) of the supporting leg (15) is designed as a supporting plate (18) which is mounted for displacement in a longitudinal direction (21) of the supporting leg (15) relative to the same and may be selectively connected, with regard to the displacement direction, to said supporting leg (15).

## Revendications

1. Machine d'extraction de crampons pour l'extraction de crampons (30) de traverses (17) d'une voie ferrée (3), avec un dispositif de serrage (22) présentant des éléments de saisie (25) réalisés pour l'appui sur une tête de crampon (29), un entraînement de serrage (26) étant prévu pour le mouvement des éléments de saisie (25) et un entraînement de réglage en hauteur (23) étant prévu pour le réglage en hauteur du dispositif de serrage (22), **caractérisée en ce que** le dispositif de serrage (22) avec l'entraînement de serrage (26) est logé de manière réglable en hauteur sur un pied d'appui (15) prévu pour l'appui sur une traverse (17) et que le dispositif de serrage (22) et le pied d'appui (15) sont disposés l'un derrière l'autre par rapport à une direction longitudinale de la machine (31) définie par des rouleaux à boudin (2) écartés l'un de l'autre, le pied d'appui (15) étant plus écarté des poignées d'utilisation (7) que le dispositif de serrage (22), et le dispositif de serrage (22) et le pied d'appui (15) étant fixés sur un porte-outil (12) qui est logé sur un châssis de machine (4) déplaçable par les rouleaux à boudin (2) sur la voie ferrée (3), le châssis de machine (4) étant logé sur un chariot qui peut coulisser sur un châssis de bogie (11) dans la direction transversale de la voie.

2. Machine selon la revendication 1, **caractérisée en ce que** le porte-outil (12) est logé sur le châssis de machine (4) de manière à pouvoir pivoter autour d'un axe (13).

3. Machine selon la revendication 2, **caractérisée en ce que** le porte-outil (12) peut être bloqué dans sa position de pivotement par rapport au châssis de machine (4) par un dispositif de blocage (19).

4. Machine selon la revendication 1, **caractérisée en ce qu'**une extrémité inférieure (16) du pied d'appui (15) est réalisée en tant que plateau d'appui (18) qui est logé dans une direction longitudinale (21) du pied d'appui (15) de manière à pouvoir coulisser par rapport à celui-ci et peut être relié au choix à celui-ci par rapport à la direction de coulissement.
